# EUROPÄISCHE PATENTSCHRIFT

(11) **EP 1 844 479 B1**
(45) Veröffentlichungstag und Bekanntmachung des Hinweises auf die Patenterteilung: **21.07.2010**
(21) Anmeldenummer: 05821787.8
(22) Anmeldetag: 28.12.2005
(51) Int. Cl.: H01F 5/04

(54) **SPULENKÖRPER**
COIL BODY
CORPS DE BOBINE

(30) Priorität: 04.02.2005 DE 202005001802 U
(43) Veröffentlichungstag der Anmeldung: 17.10.2007
(73) Patentinhaber: Vacuumschmelze GmbH & Co. KG, 63450 Hanau (DE)
(72) Erfinder: BRUNNER, Markus, 63856 Bessenbach (DE)
(74) Vertreter: Schmuckermaier, Bernhard
(86) Internationale Anmeldenummer: PCT/EP2005/014077
(87) Internationale Veröffentlichungsnummer: WO 2006/081868

(56) Entgegenhaltungen:
- DE-C1- 19 644 746
- DE-U- 1 960 767
- US-A- 3 566 322
- US-A1- 2003 116 671

## Beschreibung

Die Erfindung betrifft einen Spulenkörper zum Bewickeln mit Wicklungsdraht nach dem Oberbegriff des Patentanspruches 1.

Derartige Spulenkörper sind beispielsweise aus der DE 19 60 767 U und der US-A- 3 566 322 bekannt.

Für diverse Varianten von Bauelementen mit Kernen und mindestens einer Wicklung sind zahlreiche Varianten von spritzgegossenen Spulenkörpern zum Herstellen der Wicklung bekannt. Solche Spulenkörper werden insbesondere bei Kernen aus gestanzten Blechen oder Massekernen (hergestellt aus beispielsweise Ferrit oder diversen Pulverwerkstoffen auf Eisen oder Eisenlegierungsbasis) mit geteilten Kernformen wie etwa E-Kerne entsprechend IEC 61246-oder RM-Kernen entsprechend IEC 60431 in jeweils verschiedenen Ausführungsformen verwendet.

Im Normalfall handelt es sich um vergleichsweise einfache Konstruktionen für die Verarbeitung auf Spindelwickelmaschinen. Das Anwickeln des die Wicklung bildenden Kupferlackdrahtes erfolgt durch Umschlingen der Anschlussstifte mit dem Lackdraht und anschließende Verlötung mit einem Weichlot zur Herstellung einer elektrischen Kontaktierung zwischen dem Lackdraht und dem jeweiligen Anschlussstift. Als Anschlussstifte sind dabei sowohl gerade als auch verschiedene abgewinkelte Rund- oder Flachstifte gebräuchlich, die in die der Leiterplatte gegenüberliegende Seite des Spulenkörpers entweder eingespritzt oder eingenagelt werden.

Was den erforderlichen Bauraum auf der zu bestückenden Platinenoberfläche betrifft, stellen Konstruktionen mit gerade herausgeführten Anschlussstiften, die teilweise auch noch unter dem Wickelraum der Kupferspule liegen können, das Optimum in Bezug auf den Verbrauch an Baufläche dar. Derartige Konstruktionen werden vor allem bei den sogenannten RM-Kernformen verwendet. Für die Verwendung bei E-Kernen ist eine Konstruktion üblich, bei der die Anschlussstifte gegenüber dem Wickelraum der Kupferspule seitlich versetzt sind und in der Regel in zwei Reihen entlang der Längsachse des Bauelementes angeordnet sind. Beiden genannten Konstruktionen ist gemeinsam, dass das Anwickeln des Kupferdrahtes in einem schmalen Bereich zwischen Spulenkörperunterkante und der zu bestückenden Platinenoberfläche erfolgen muss und der dafür zur Verfügung stehende Raum sehr begrenzt ist.

Durch die Verwendung von Spulenkörpern mit abgewinkelten Stiften bzw. mit vergrößerten Grundplatten lässt sich dieses Problem umgehen - der Platzbedarf des Bauelementes steigt durch diese Maßnahmen jedoch entsprechend.

Speziell bei der Herstellung von Bauelementen für Leistungsanwendungen stoßen daher die bekannten Konstruktionen auf Grund der dort erforderlichen Kupferquerschnitte des Wicklungsdrahtes schnell an konstruktive Grenzen. Dieses Problem wird bei Bauelementen, die unter Verwendung von Kupferlitze zur Optimierung der HF-Eigenschaften hergestellt werden, noch weiter verschärft da hier zum einem der Drahtquerschnitt durch die Segmentierung in Einzeladern deutlich über dem eines querschnittsgleichen einfachen Lackdrahtes liegt und zum anderen speziell bei der Verwendung von Litze mit sehr dünnen Einzeladern (z.B. < 0,15 mm) mit einer einfachen Umschlingung des Anschlussstiftes keine hinreichende Festigkeit der Verbindung zu erreichen ist, so dass der Litzendraht in der Regel mindestens zweimal um den jeweiligen Anschlussstift geschlungen werden muss was natürlich den Platzbedarf für das Anwickeln des Drahtes weiter erhöht.

Der Erfindung liegt daher die Aufgabe zugrunde, einen verbesserten Spulenkörper vorzuschlagen.

Diese Aufgabe wird durch die Merkmale des Anspruchs 1 gelöst. Ausgestaltungen und Weiterbildungen der Erfindung sind in den Unteransprüchen angegeben.

Der erfindungsgemäße Spulenkörper ist zum Einen hinsichtlich des Platzbedarfs des Bauelementes optimiert und bietet des Weiteren die Möglichkeit des erleichterten Anwickelns auch dickerer Litzendrähte an die Anschlussstifte.

Dies wird dadurch erreicht, dass der meist im Spritzgussverfahren hergestellte Spulenkörper in mindestens zwei getrennten Teilkörpern hergestellt wird, von denen der erste Teilkörper als Boden- bzw. Trägerplatte für die Anschlussstifte und der zweite Teilkörper als Wicklungsträger zum Tragen der Bauelementewicklung dient. Weitere Teilkörper können je nach Bedarf und Funktion vorgesehen werden. Die Anschlussstifte sind dabei durch Öffnungen im Wicklungsträger geführt.

Bei Herstellung eines Bauelementes wird zunächst der als Wicklungsträger dienende Teilkörper mit der erforderlichen Menge an Lackdraht bzw. Litze bewickelt und die Drahtenden frei durch eine Öffnung auf der Seite des Spulenkörpers, in welche später die Anwickelstifte eingesetzt werden, an die Außenseite des Wicklungsträgers herausgeführt. Nach Fertigstellung der Wicklung werden die beiden Teilkörper des Spulenkörpers so zusammengeführt, dass die Anschlussstifte durch entsprechende Öffnungen im Wicklungsträgers gesteckt werden. Beim endgültigen Zusammenfügen der beiden Teilkörper wird die Bodenplatte durch entsprechende rastende Verbindungselemente am Wicklungsträger fixiert.

Nach diesem Montageschritt werden die einzelnen, zuvor losen Draht- oder Litzenenden, an die jeweiligen Anschlussstifte angewickelt und anschließend mit diesen verlötet.

Durch die Erfindung lassen sich auch voluminöse Lötanschlüsse mit mehr als einer Umschlingung und unter Verwendung von HF-Litze größeren Querschnitts an den nach Bauflächenbedarf optimierten Spulenkörpern anbringen. Der Bauraum unmittelbar oberhalb des Spulenkörpers, der in der vorgestellten Konstruktion zur Ausführung der Anschlusslötung Verwendung findet, wird in konventionellen Konstruktionen nicht genutzt, so dass sich durch die vorgeschlagene Konstruktion letztendlich eine Erhöhung der Packungsdichte auf einer Platine erreichen lässt.

Ein weiterer Vorteil der vorgeschlagenen Bauform besteht darin, dass die Anschlusslötung der Spulenwicklung räumlich von der Montagelötung des Bauelementes in der Leiterplatte getrennt wird. Eine Wiedererweichung und im Extremfall ein Lösen der Verbindung des Wicklungsdrahtes zum Lötstift während des Einlötens des Bauelementes in eine Leiterplatte kann somit zuverlässig ausgeschlossen werden.

Die Erfindung wird nachfolgend anhand der in den Figuren der Zeichnung dargestellten Ausführungsbeispiele näher erläutert. Es zeigen:
- Fig. 1: einen Spulenkörper ohne Wicklung im nicht montierten Zustand,
- Fig. 2: einen Spulenkörper ohne Wicklung im montierten Zu- stand und
- Fig. 2: einen montierten Spulenkörper ohne Wicklung in einem RM-Kern.

Den grundsätzlichen Aufbau eines erfindungsgemäßen Spulenkörpers 1 zeigt Fig. 1. Der Spulenkörper 1 besteht aus zwei Teilkörpern, nämlich einem als Bodenplatte ausgebildeten Anschlussträgers 2 und einem Wicklungsträger 3 zur Aufnahme einer Wicklung bestehend aus Wicklungsdrähten. Der Wicklungsträger 3 weist einen zylindrischen Wickelabschnitt 4 und eine sich senkrecht dazu erstreckende Deckenplatte 5 mit zwei seitlichen Führungssegmenten 6, 7 auf. Weiterhin weist der Wicklungsträger 3 eine parallel zur Deckenplatte 5 angeordnete Grundplatte 13, zur Befestigung an der Bodenplatte 2, auf. Der Wickelabschnitt 4 ist somit an zwei gegenüberliegenden Seiten zur besseren Halterung der Wicklung eingefasst.

In die Bodenplatte 2 bzw. in zwei seitliche Führungssegmente 8, 9 der Bodenplatte 2 sind Anschlussstifte 10 eingesetzt, die auf der Unterseite der Bodenplatte über die standardmäßige Länge von 5 mm (ca. 1/5 Zoll) zur Befestigung an einer Leiterplatte verfügen. Die Anschlussstiftlänge auf der gegenüberliegenden Seite der Bodenplatte 2 richtet sich nach der Höhe des Wicklungsträgers 3. Die Anschlussstifte 10 überragen diesen um ca. 3 - 6 mm. Bei der Montage werden dazu die Anschlussstifte 10 durch Öffnungen 11 in den Führungssegmenten 6, 7 der Deckenplatte 5 des Wicklungsträgers 3 geführt.

Beim Herstellen des Spulenkörpers 1 wird zunächst der Wicklungsträger 3 mit der erforderlichen Menge an Lackdraht bzw. Litze bewickelt und die Drahtenden frei durch die Öffnungen 14 in den Führungssegmenten, herausgeführt. Nach Fertigstellung der Wicklung werden die beiden Teilkörper 2, 3 des Spulenkörpers 1 so zusammengeführt, dass die geraden Anschlussstifte 10 durch die Öffnungen 11 in den Führungssegmenten 6, 7 des Wicklungsträgers gesteckt werden. Beim endgültigen Zusammenfügen der beiden Teilkörper wird die Bodenplatte 2 durch entsprechende, insbesondere rastende, nicht dargestellte Verbindungselemente am Wicklungsträger 3 fixiert.

Den montierten Zustand zeigt die Fig. 2 wobei die Wicklung in dieser Figur nicht mit dargestellt ist.

Nach diesem Montageschritt werden die einzelnen, zuvor losen Draht(Litzen)enden an die jeweiligen Anschlussstifte 10 angewickelt und anschließend mit diesen verlötet.

Als Beispiel zeigt die Fig. 3 den Zusammenbau einen Spulenkörpers 1 unter Verwendung eines RM - Kernes 12.

## Patentansprüche

1. Spulenkörper (1) zum Bewickeln mit Wicklungsdraht, bei dem der Spulenkörper (1) aus mindestens zwei Teilkörpern (2, 3) zusammengesetzt ist, von denen einer als Wicklungsträger (3) und ein anderer als Anschlussträger (2) mit Anschlussstiften dienst, **dadurch gekennzeichnet, dass** die Anschlussstifte (10) durch Öffnungen (11) im Wicklungsträger geführt sind.

2. Spulenkörper nach Anspruch 1,
**dadurch gekennzeichnet, dass** der Anschlussträger (2) als Bodenplatte ausgebildet ist.

3. Spulenkörper nach einem der vorhergehenden Ansprüche,
**dadurch gekennzeichnet, dass** die Anschlussstifte (10) durch den Anschlussträger (2) hindurch geführt sind.

4. Spulenkörper nach einem der vorhergehenden Ansprüche,
**dadurch gekennzeichnet, dass** die Anschlussstifte (10) in mindestens einem Führungssegment (8, 9) des Anschlussträgers (2) gehalten sind.

5. Spulenkörper nach einem der vorhergehenden Ansprüche,
**dadurch gekennzeichnet, dass** die Anschlussstifte (10) die dem Wicklungsträger (3) abgewandte Seite des Anschlussträgers (2) überragen.

6. Spulenkörper nach einem der vorhergehenden Ansprüche,
**dadurch gekennzeichnet, dass** die Anschlussstifte (10) die dem Wicklungsträger (3) abgewandte Seite des Anschlussträgers (2) um etwa 5mm überragen.

7. Spulenkörper nach einem der vorhergehenden Ansprüche, **dadurch gekennzeichnet, dass** der Wicklungsträger (3) einen Wickelabschnitt (4) und eine sich senkrecht dazu erstreckenden Deckenplatte (5) aufweist, wobei die Anschlussstifte (10) durch Öffnungen (11) in der Deckenplatte geführt sind.

8. Spulenkörper nach Anspruch 7,
**dadurch gekennzeichnet, dass** die Deckenplatte mindestens ein seitliches Führungssegment (6,7) aufweist und dass die Öffnungen (11) der Deckenplatte (5) zur Aufnahme der Anschlussstifte (10) zumindest teilweise in dem Führungssegment (6, 7) eingebracht sind.

9. Spulenkörper nach einem der Ansprüche 7 oder 8,
**dadurch gekennzeichnet, dass** der Wicklungsträger (3) zusätzlich zur Deckenplatte (5) eine im wesentlichen parallel zur Deckenplatte (5) angeordnete Grundplatte (13) zur Anlage an den Anschlussträger (2) aufweist.

10. Spulenkörper nach einem der vorhergehenden Ansprüche, **dadurch gekennzeichnet, dass** die Anschlussstifte (10) den Wicklungsträger (3) überragen.

11. Spulenkörper nach einem der vorhergehenden Ansprüche, **dadurch gekennzeichnet, dass** die Anschlussstifte (10) den Wicklungsträger um etwa 2mm bis 8mm, vorzugsweise um etwa 3mm bis 6mm überragen.

12. Spulenkörper nach einem der vorhergehenden Ansprüche, **dadurch gekennzeichnet, dass** der Wicklungsträger (3) und der Anschlussträger (2) mittels rastender Verbindungsteile verbindbar sind.

13. Spulenkörper nach Anspruch 12,
**dadurch gekennzeichnet, dass** die rastenden Verbindungsteile einstückig mit dem Wicklungsträger (3) und/oder dem Anschlussträger (2) ausgebildet sind.

14. Spulenkörper nach einem der vorhergehenden Ansprüche, **dadurch gekennzeichnet, dass** der Spulenkörper (1) mit mindestens einem Wickelungsdraht bewickelt ist.

15. Spulenkörper nach Anspruch 14,
**dadurch gekennzeichnet, dass** der oder die Wicklungsdrähte Lackdrähte und/oder Litzendrähte sind.

16. Spulenkörper nach einem der Ansprüche 14 oder 15,
**dadurch gekennzeichnet, dass** die Enden des Wicklungsdrahtes durch mindestens jeweils eine Öffnung (11) im Wicklungsträger (3) an dessen Außenseite geführt sind.

17. Spulenkörper nach einem der Ansprüche 14 bis 16,
**dadurch gekennzeichnet, dass** die Enden des Wicklungsdrahtes auf der Außenseite des Wicklungsträgers (3) mit den Anschlussstiften (10) kontaktiert sind.

18. Spulenkörper nach einem der vorhergehenden Ansprüche, **dadurch gekennzeichnet, dass** die Anschlussstifte (10) gerade ausgebildet sind.

## Claims

1. A coil body (1) for winding with winding wire, in which the coil body (1) is composed of at least two component bodies (2, 3), one of which serves as a winding carrier (3) and another of which serves as a connection carrier (2) with connecting pins, **characterised in that** the connecting pins (10) pass through openings (11) in the winding carrier.

2. A coil body as claimed in claim 1, **characterised in that** the connection carrier (2) is constructed in the form of a base plate.

3. A coil body as claimed in one of the preceding claims, **characterised in that** the connecting pins (10) pass through the connection carrier (2).

4. A coil body as claimed in one of the preceding claims, **characterised in that** the connecting pins (10) are held in at least one guide segment (8, 9) of the connection carrier (2).

5. A coil body as claimed in one of the preceding claims, **characterised in that** the connecting pins (10) project beyond the side of the connection carrier (2) remote from the winding carrier (3).

6. A coil body as claimed in one of the preceding claims, **characterised in that** the connecting pins (10) project by about 5mm beyond the side of the connection carrier (2) remote from the winding carrier (3).

7. A coil body as claimed in one of the preceding claims, **characterised in that** the winding carrier (3) has a winding section (4) and a cover plate (5) extending perpendicular thereto, wherein the connecting pins (10) pass through openings (11) in the cover plate.

8. A coil body as claimed in claim 7, **characterised in that** the cover plate has at least one lateral guide segment (6, 7) and that the openings (11) in the cover plate (5) for receiving the connecting pins (10) are formed at least partially in the guide element (6, 7).

9. A coil body as claimed in one of claims 7 or 8, **characterised in that**, in addition to the cover plate (5), the winding carrier (3) has a base plate (13), which is arranged substantially parallel to the cover plate (5), for engagement with the connection carrier (2).

10. A coil body as claimed in one of the preceding claims, **characterised in that** the connecting pins (10) project beyond the winding carrier (3).

11. A coil body as claimed in one of the preceding claims, **characterised in that** the connecting pins (10) project beyond the winding carrier by about 2mm to 8mm, preferably by about 3mm to 6mm.

12. A coil body as claimed in one of the preceding claims, **characterised in that** the winding carrier (3) and the connection carrier (2) are connectable by means of locking connecting members.

13. A coil body as claimed in claim 12, **characterised in that** the locking connecting members are formed integrally with the winding carrier (3) and/or the connection carrier (2).

14. A coil body as claimed in one of the preceding claims, **characterised in that** the coil body (1) is wound with at least one winding wire.

15. A coil body as claimed in claim 14, **characterised in that** the winding wire or wires are lacquered wires and/or stranded wires.

16. A coil body as claimed in one of claims 14 or 15, **characterised in that** the ends of the winding wire pass through at least one respective opening (11) in the winding carrier (3) on its outer surface.

17. A coil body as claimed in one of claims 14 to 16, **characterised in that** the ends of the winding wire are contacted by the connecting pins (10) on the outer surface of the winding carrier (3).

18. A coil body as claimed in one of the preceding claims, **characterised in that** the connecting pins (10) are straight.

## Revendications

1. Corps de bobine (1) pour enrouler un fil de bobinage constitué par l'assemblage d'au moins deux tronçons de corps (2, 3) dont l'un fait office de support de bobinage (3) et un autre de support d'assemblage (2) avec des broches d'assemblage,
**caractérisé en ce que**
les broches d'assemblage (10) sont guidées au travers d'ouvertures (11) du support de bobinage.

2. Corps de bobine selon la revendication 1,
**caractérisé en ce que**
le support d'assemblage (2) est réalisé sous la forme d'une plaque de base.

3. Corps de bobine selon l'une des revendications précédentes, **caractérisé en ce que**
les broches d'assemblage (10) passent au travers du support d'assemblage (2).

4. Corps de bobine selon l'une des revendications précédentes, **caractérisé en ce que**
les broches d'assemblage (10) sont maintenues dans au moins un segment de guidage (8, 9) du support d'assemblage (2).

5. Corps de bobine selon l'une des revendications précédentes, **caractérisé en ce que**
les broches d'assemblage (10) dépassent de la face du support d'assemblage (2) située à l'opposé du support de bobinage (3).

6. Corps de bobine selon l'une des revendications précédentes, **caractérisé en ce que**
les broches d'assemblage (10) dépassent de la face du support d'assemblage (2) située à l'opposé du support de bobinage (3) d'environ 5 mm.

7. Corps de bobine selon l'une des revendications précédentes,
**caractérisé en ce que**
le support de bobinage (3) comporte un segment de bobinage (4) et une plaque de recouvrement (5) s'étendant perpendiculairement à ce segment, les broches d'assemblage (10) passant au travers d'ouvertures (11) réalisées dans la plaque de recouvrement.

8. Corps de bobine selon la revendication 7,
**caractérisé en ce que**
la plaque de recouvrement comporte au moins un segment de guidage latéral (6, 7) et les ouvertures (11) de réception des broches d'assemblage (10) de la plaque de recouvrement (5) sont au moins partiellement situées dans le segment de guidage (6, 7).

9. Support d'assemblage selon l'une des revendications 7 ou 8,
**caractérisé en ce que**
le support de bobinage (3) comporte en plus de la plaque de recouvrement (5) une plaque de base (13) située essentiellement parallèlement à la plaque de recouvrement (5) et destinée à être appliquée contre le support d'assemblage (2).

10. Support de bobine selon l'une des revendications précédentes,
**caractérisé en ce que**
les broches d'assemblage (10) dépassent du support de bobinage (3).

11. Corps de bobine selon l'une des revendications précédentes,
**caractérisé en ce que**
les broches d'assemblage (10) dépassent du support de bobinage d'environ 2 à 8 mm, de préférence d'environ 3 à 6 mm.

12. Corps de bobine selon l'une des revendications précédentes,
**caractérisé en ce que**
le support de bobinage (3) et le support d'assemblage (2) peuvent être reliés au moyen d'éléments d'assemblage par encliquetage.

13. Corps de bobine selon la revendication 12,
**caractérisé en ce que**
les éléments de liaison par encliquetage font corps avec le support de bobinage (3) et/ou avec le support d'assemblage (2).

14. Corps de bobine selon l'une des revendications précédentes,
**caractérisé en ce que**
au moins un fil de bobinage est enroulé sur le corps de bobine (1).

15. Corps de bobine selon la revendication 14,
**caractérisé en ce que**
le ou les fil(s) de bobinage sont des fils laqués et/ou des fils torsadés.

16. Corps de bobine selon l'une des revendications 14 ou 15,
**caractérisé en ce que**
les extrémités du fil de bobinage sont respectivement introduites au travers d'au moins une ouverture (11) du support de bobinage (3), sur la face extérieure de celui-ci.

17. Corps de bobine selon l'une des revendications 14 à 16,
**caractérisé en ce que**
les extrémités du fil de bobinage sont en contact avec les broches d'assemblage (10) sur la face extérieure du support de bobinage (3).

18. Corps de bobine selon l'une des revendications précédentes,
**caractérisé en ce que**
les broches d'assemblage (10) sont rectilignes.
